# EUROPÄISCHE PATENTSCHRIFT

(11) **EP 1 642 310 B1**
(45) Veröffentlichungstag und Bekanntmachung des Hinweises auf die Patenterteilung: **12.12.2012**
(21) Anmeldenummer: 04738718.8
(22) Anmeldetag: 18.06.2004
(51) Int. Cl.: H01H 51/06, H01H 11/00

(54) **RELAIS, INSBESONDERE STARTRELAIS FÜR BRENNKRAFTMASCHINEN MIT ADAPTER**
RELAY, ESPECIALLY STARTING RELAY FOR INTERNAL COMBUSTION ENGINES, COMPRISING AN ADAPTER
RELAIS, EN PARTICULIER RELAIS DE DEMARRAGE POUR MOTEURS A COMBUSTION INTERNE, PRESENTANT UN ADAPTATEUR

(30) Priorität: 30.06.2003 DE 10329577
(43) Veröffentlichungstag der Anmeldung: 05.04.2006
(73) Patentinhaber: ROBERT BOSCH GMBH, 70442 Stuttgart (DE)
(72) Erfinder: FUHR, Steffen, 71088 Holzgerlingen (DE); STOECKLEIN, Henning, 71735 Eberdingen (DE); WEIGT, Josef, 71665 Vaihingen (DE)
(86) Internationale Anmeldenummer: PCT/DE2004/001268
(87) Internationale Veröffentlichungsnummer: WO 2005/001867

(56) Entgegenhaltungen:
- EP-A- 0 751 292
- EP-A2- 0 800 193
- US-A- 3 139 318
- US-A- 4 692 835
- US-A- 5 332 926
- US-A- 5 939 960

## Beschreibung

### Stand der Technik

Die Erfindung betrifft eine Kombination aus einem elektromagnetischen Relais, insbesondere ein Startrelais für Brennkraftmaschinen mit einem Adapter nach der Gattung des Anspruchs 1.

Startrelais für Brennkraftmaschinen haben in den meisten Fällen als sogenannte Einrückrelais neben ihrer Funktion, den Hauptstrom des Startermolors zu schalten auch noch die Zusatzfunktion, ein Starterritzel vor oder mit dem Einschalten des Startermotors in einen Zahnkranz der Brennkraftmaschine einzuspuren. Derartige Einrückrelais sind dabei ummittelbar neben dem Startermotor befestigt und greifen mittelbar über einen Einrückhebel am Starterritzel an. Die elektrischen Anschlüsse sind in einem Schalterdeckel des Startrelais befesligt und kundenspezifisch für den jeweiligen Fahrzeughersteller beziehungsweise für das jeweilige Fahrzeugmodel gestaltet. Dabei gibtl es je nach Leistung des Starters verschiedene Baugrößen des startrelais und insbesondere versnchiedene Varianten und Positionen für

die Anschlussklemme (Klemme 50) der Erregerwicklung des Startrelais. Während die Artschlüsse für den Hauptstromkreis weitgehend einheitlich durch zwei auf der Dcckcloberseite einander gegenüberliegende Schraubbolzen realisiert sind, werden für die Anschlussklemme der Erregerwicklung des Startrelais schraubanschlüsse und Flachsteckverbindungen in verschiedenen Varianten sowie genormte VDA- oder Jetronik-Stecker benötigt. Diese Anschlüsse liegen dabei auf der Deckeloberseite links oder rechts neben den Hauptanschlüssen des Startrelais. Außerdem sind dabei auch für die jeweilige Zuführung der Anschlussleitung zu dieser Anschlussklemme von oben oder von unten unterschiedliche Deckelausführungen des Startrelais erforderlich.

Aus der GB-PS 12 75 113 ist beispielsweise ein derartiges Einrückrelais bekannt, bei dem die Anschlussklemme für die Erregerwicklung als steckanschluss für einen Startschalter, zum Beispiel dem Zündschloss eines Kraftfahrzeugs ausgebildet ist.

Die Vielzahl der verechiedenen Schellterdeckel erfordert dabei eine Vielzahl von Werkzeugen und Formen zu deren Herstellung in relativ kleinen Stückzahlen, sowie eine entsprechend große Lagerhaltung. Dies führt insgesamt zu erheblichen Strukturkosten beim Relaishersteller und im Vertriebsweg.

Mit der vorliegenden Lösung wird angestrebt, die Anzahl verschiedener Schalterdeckels von Startrelais auf eine minimale Anzahl zu beschränken, um damit Produktions- und vertriebskosten zu senken.

Aus der DE 19726496A1 bzw. US 5939960A ist eine Kombination aus einer Startvorrichtung und einem Adapter bekannt. Aus der US 4962835A ist eine Startvorrichtung mit einem Steckanschluss bekannt.

### Vorteile der Erfindung

Die erfindungsgemäße Kombination aus einem elektromagnetischen Relais mit einem Adapter mit den kennzeichnenden Merkmalen des Hauptanspruchs hat den Vorteil, dass durch die Verwendung eines Adapters ein Schalterdeckel mit einheitlicher Ausführungsform der Anschlussklemme der Erregerwicklung realisierbar ist. Dadurch lässt sich die Anzahl der Varianten von Schalterdeckeln auf wenige Grundtypen nach Baugröße und Anschlusseite links oder rechts reduzieren. Ferner lässt sich der Steckanschluss für den Adapter am Schalterdeckel fertigungstechnisch einfacher gestalten und kostengunstiger mit entsprechend größeren Stückzahlen produzieren. Die kundenspezifische, insbesondere fahrzeugspezifische Anschlussgeometrie der Anschlussklemme (Klemme 50) lässt sich beim Zusammenbau des Adapters durch Verwendung gleicher und/oder standardisierter Bauteile wie Schrauben, Scheiben, Muttern, Kontaktstiften und Steckzungen den Erfordernissen jeweils kostengünstig anpassen. So ist es bei einem defekten Startrelais oder Adapter vorteilhaft, wenn der Adapter auf der Oberseite des Schaltcrdeckels neben den zwei Anschlüssen des Schaltkontaktes abnehmbar, zweckmäßigerweise durch lösbare Rastverbindungen befestigt ist.

Durch die in den Unteransprüchen aufgeführten Maßnahmen ergeben sich vorteilhafte Ausgestattungen und Weiterbildungen der im Hauptanspruch angegebenen Merkmale.

Um dabei die Steckverbindung des Startrelais mit dem Adapter gegen Schüttelbeanspruchungen zu sichern, weist der Adapter in vorteilhafter Weise an seiner freien Außenseite axial über den Rand des Schalterdeckels greifende Klipse auf, die mit dort angeordneten Rastnasen des Schalterdeckels zusammenwirken. Des weiteren ist der Adapter gegen Schüttelbeanspruchungen gesichert, indem er am Schalterdeckel im Bereich der beiden Anschlüsse des Schaltkontaktes durch zwei voneinander beabstandete, axial ausgerichtete, schwalbenschwanzförmige Hinterschneidungen positioniert ist. Um die Steckverbindung zwischen Startrelais und Adapter gegen Feuchtigkeit, Staub und Verunreinigungen zu schützen, wird ferner vorgeschlagen, dass der Adapter auf seiner Innenseite eine radial umlaufende Dichtkante aufweist, die als Fügestelle mit einer ebenen Anlagefläche des Schalterdeckels zusammenwirkt.

In einfachster Weise ist der Steckanschluss des Startrelais mit dem Adapter ein im Kraftfahrzeugbau standardisierter Steckverbinder, dessen adapterseitiger Teil als Steckhülse und dessen relaisseitiger, mit der Erregerwicklung verbundener Teil als Steckzunge ausgebildet ist. Die Steckhülse ist dabei an einer Stromschiene des Adapters ausgebildet, die mit der ausgangsseitigen Anschlussklemme des Adapters verbunden ist. Anstelle einer Flachsteckverbindung kann auch ein Steckerstift und eine Steckbuchse verwendet werden.

Für eine kunden- beziehungsweise fahrzeugspezifische Anschlussgeometrie ist der Adapter mit seiner ausgangsseitigen Anschlussklemme als Steck-, Schraub- oder Klemmverbindung ausgebildet. Bei einer einfachen Ausführungsform des Adapters ist in vorteilhafter Weise die ausgangsseitige Anschlussklemme eine Gewindeschraube, die mitsamt der den zweiten Teil der Steckverbindung zur Erregerwicklung bildenden Stromschiene am Isolierkörper des Adapters festgeschraubt ist. In besonders einfacher Ausführungsform ist am Adapter die ausgangsseitige Anschlussklemme eine Steckhülse, die mit dem eingangsseitigen Teil der Steckverbindung zur Erregerwicklung einstückig als Stromschiene ausgebildet ist und in einem am Isolierkörper des Adapters angeformten, vorzugsweise axial ausgerichteten Anschlussdom fixiert ist.

### Zeichnung

Die Erfindung wird im Folgenden beispielhaft anhand der Figuren näher erläutert. Es zeigen:
Figur 1 ein Einrückrelais in raumbildlicher Darstellung mit einem Steckanschluss für die Erregerwicklung,
Figur 2 die Explosionsdarstellung eines Adapters mit Schraubanschluss für das Relais nach Figur 1,
Figur 3 den zusammengebauten Adapter in raumbildlicher Darstellung als erstes Ausführungsbeispiel, und
Figur 4 und 4a den Adapter nach Figur 3 in der Ansicht von unten und in einem Ausbruch nach der Linie X-X in Figur 4, Figur 5 und 5a den Schalterdeckel des Einrückrelais nach
Figur 1 mit aufgesetztem Adapter nach Figur 3,
Figur 6 einen Adapter mit Steckanschluss für das Relais nach
Figur 1 in raumbildlicher Darstellung als zweites Ausführungsbeispiel und
Figur 7 die Stromschiene des Adapters nach Figur 6 mit dem eingangsseitigen und ausgangsseitigen Steckanschluss.

### Beschreibung der Ausführungsbeispiele

In Figur 1 ist als elektromagnetisches Relais ein Startrelais für Startanlagen von Brennkraftmaschinen dargestellt und mit 10 bezeichnet. In einem Schalterdeckel 11 des Startrelais 10 ist ein nicht dargestellter Schaltkontakt angeordnet, dessen Anschlüsse als Anschlussbolzen 12 und 13 im Schalterdeckel 11 befestigt sind. Sie dienen einerseits zum Anschluss eines Startermotors und andererseits zum Anschluss eines Anschlusskabels einer Fahrzeugbatterie. Im metallischen Gehäuse 14 des Startrelais 10 ist eine Erregerspule eingesetzt, deren eines Ende mit dem motorseitigen Anschlussbolzen 12 verbunden ist und deren anderes Ende an einem als Steckzunge 15 ausgebildeten Steckanschluss angeschlossen ist, die seitlich neben den beiden Anschlussbolzen 12, 13 auf der Oberseite des Schalterdeckels 11 angeordnet ist. Über diesen Steckanschluss wird die Erregerwicklung von einem ebenfalls nicht dargestellten Startschalter zum Starten der Brennkraftmaschine eingeschaltet und damit ein Anker in die Erregerwicklung eingezogen. Der Anker schließt dabei einerseits den Schaltkontakt des Startrelais und zieht andererseits einen Stößel 16 ein, der über einen nicht dargestellten Einrückhebel ein Starterritzel des Starters in einen Zahnkranz der Brennkraftmaschine einspurt.

In den Figuren 2 bis 4 ist ein Adapter 17 vor und nach dem Zusammenbau seiner Einzelteile dargestellt, der gemäß Figur 5 auf die Oberseite des Schalterdeckels 11 aufgesetzt wird, um die fahrzeug- beziehungsweise herstellerspezifisch ausgebildeten und angeordneten Anschlüsse an den vereinheitlichten Steckanschluss der Erregerwicklung des Startrelais 10 zu realisieren. Dabei bildet die Steckzunge 15 einen ersten Teil einer Steckverbindung und eine Steckhülse 18 einen mit der Steckzunge 15 zusammenwirkenden zweiten Teil der Steckverbindung. Diese Steckhülse 18 bildet sogleich den Eingang des Adapters 17, dessen Ausgang als Anschlussklemme 50 mit kundenspezifischer, insbesondere fahrzeugspezifischer Anschlussgeometrie ausgebildet ist. Wie aus Figur 2 erkennbar, besteht der Adapter 17 aus einem Isolierkörper 19 aus Kunststoff, einer Stromschiene 20 mit der daran freigestanzten und geprägten Steckhülse 18, einer Gewindeschraube 21, einer Federscheibe 22 und einer Sechskantmutter 23. An der freien Außenseite des Isolierkörpers 19 ist der Adapter 17 mit Klipse 24 versehen, die gemäß Figur 5 axial über den Rand 11a des Schalterdeckels 11 übergreifen und mit dort angeordneten Rastnasen 25 des Schalterdeckels 11 zusammenwirken. Durch diese lösbaren Rastverbindungen 26 ist der Adapter 17 auf der Oberseite des Schalterdeckels 11 neben den zwei Anschlussbolzen 12, 13 abnehmbar befestigt. Ferner ist der Isolierkörper 19 des Adapters 17 mit zwei voneinander beabstandeten, axial ausgerichteten Leisten 27 versehen, die in entsprechend axial ausgerichtete, schwalbenschwanzförmige Hinterschneidungen 28 im Bereich der Anschlussbolzen 12, 13 des Schalterdeckels 11 eingreifen und so den Adapter 17 am Schalterdeckel 11 positionieren. Aus Figur 4a ist erkennbar, dass der Isolierkörper 19 des Adapters 17 auf seiner Innenseite eine radial umlaufende Dichtkante 29 aufweist. Diese Dichtkante bildet mit einer ebenen Anlagefläche 30 des Schalterdeckels 11 im Bereich der Steckzunge 15 gemäß Figur 1 eine Fügestelle.

Durch die Einführung des Adapters 17 bildet nunmehr der bislang fahrzeugspezifische Anschluss der Erregerwicklung einen in Kraftfahrzeugen standardisierten Steckverbinder, dessen adapterseitiger Teil die Steckhülse 18 an der Stromschiene 20 des Adapters 17 bildet. Die ausgangsseitige Anschlussklemme 50 des Adapters 17 ist hier mit kundenbeziehungsweise fahrzeugspezifischer Anschlussgeometrie durch das freie Ende 21a der Sechskantschraube 21 als Schraubverbindung ausgebildet. Der Schraubkopf 21b der Sechskantschraube 21 ist dabei mitsamt der Stromschiene 20 in einer Mulde 31 des Isolierkörpers 19 aufgenommen.

Gemäß dem in Figur 5a dargestellten Ausbruch des Starrelais 10 besteht im Bedarfsfalle bei der Anwendung des Startrelais 10 in Fahrzeugen mit besonders starken Schüttelbeanspruchungen die Möglichkeit, den Adapter 17 mit einem Kabelschuh 32 für die elektrische Verbindung zum Startermotor durch Abwinkeln einer dort freigestanzten Lasche 33 beim Festschrauben des Kabelschuhs 32 zusätzlich axial festzuklemmen und zu verspannen.

Die Figur 6 zeigt einen weiteren Adapter 17a, dessen ausgangsseitige Anschlussklemme als Steckverbindung in Form einer Steckzunge 34 ausgebildet ist. Diese Steckzunge 34 bildet dort den oberen Teil einer in Figur 7 dargestellten Stromschiene 20a, deren mittlerer Teil 35 im Isolierkörper 19a fest geklemmt ist und deren unterer Teil die Steckhülse 18 als eingangsseitigen Teil des Adapters 17a bildet. Die Steckzunge 34 ist dabei in einem am Isolierkörper 19a angeformten, axial ausgerichteten Anschlussdom 36 fixiert, der Teil einer vom Verband Deutscher Automobilhersteller standardisierten VDA-Steckverbindung ist.

Die ausgangsseitige Anschlussklemme 50 für die Erregerwicklung des Startrelais 10 kann somit durch die entsprechende kunden- beziehungsweise fahrzeugspezifische Anschlussgeometrie sowohl als VDA-Steckverbindung gemäß Figur 6 als Schraubverbindung gemäß Figur 3 oder auch als anderweitige Klemmverbindung realisiert werden. Der Anschlussdom 36 kann dabei ebenso als standardisierte Jetronik-Stecker-Ausführung ausgestaltet sein. Außerdem kann auch der Festsitz des Adapters alternativ zu der Rastverbindung gemäß Figur 5 durch andere Verfahren, wie zum Beispiel Ultraschallschweißen von Polyamiden realisiert werden.

## Patentansprüche

1. Kombination aus einem elektromagnetischen Relais, insbesondere Startrelais (10) für Brennkraftmaschinen, mit einem Adapter, wobei das Relais mindestens eine Erregerwicklung und einen Schaltkontakt aufweist, dessen Anschlüsse (12, 13) einerseits mit einer Stromquelle, insbesondere einer Fahrzeugbatterie, und andererseits mit einem Verbraucher, insbesondere einem Startermotor zu verbinden sind, wobei das eine Ende der Erregerwicklung mit dem verbraucherseitigen Anschluss des Schaltkontaktes und das andere Ende mit einem Steckanschluss (15) für die Verbindung zu einem Schalter, insbesondere Startschalter verbunden ist und der gemeinsam mit den zwei Anschlüssen des Schaltkontaktes in einem Schalterdeckel (11) des Relais befestigt ist, dadurch gekenntzeichnet, dass der Steckanschluss (15) der Erregerwicklung als erster Teil einer Steckverbindung ausgebildet ist, deren damit zusammenwirkender zweites Teil (18) der Eingang des Adapters (17) ist, dessen Ausgang als Anschlussklemme (50) mit fahrzeugspezifischer Anschlussgeometrie ausgebildet, ist und der Adapter (17) mit Rastverbindungen (26) am Schalterdeckel (11) lösbar befestigt ist.

2. Kombination nach Anspruch 1, **dadurch gekennzeichnet, dass** der Adapter (17) auf der Oberseite des Schalterdeckels (11) neben den zwei Anschlüssen (12, 13) des Schaltkontaktes abnehmbar befesligt ist.

3. Kombination nach Anspruch 1, **dadurch gekennzeichnet, dass** der Adapter (17) an seiner freien Außenseite axial über der Rand (11a) des Schalterdeckels (11) greifende Klipse (24) aufweist, die mit dort angeordneten Rastnasen (25) des Schalterdeckels (11) als Rastverbindung (26) zusammenwirken.

4. Kombination nach einem der Ansprüche 2 oder 3, **dadurch gekennzeichnet, dass** der Adapter (17) am Schalterdeckel (11) im Bereich der beiden Anschlüsse (12, 13) des Schaltkontaktes durch zwei voneinander beabstandete, axial ausgerichtete, schwalbenschwanzförmige Leisten (27) in entsprechende Hinterschneidungen (28) positioniert ist.

5. Kombination nach einem der Ansprüche 2 bis .4, **dadurch gekennzeichnet, dass** der Adapter (17) auf seiner Innenseite eine radial umlaufende Dichtkante (29) aufweist, die als Fügestelle mit einer ebenen Anlagefläche (30) des Schalterdeckels (11) zusammenwirkt.

6. Kombination nach einem der vorherigen Ansprüche, **dadurch gekennzeichnet, dass** der Steckanschluss (15) der Erregerwicklung ein im Kraftfahrzeugbau standardisierter Steckverbinder ist, dessen adapterseitiger Teil als Steckhülse (18) und dessen relaisseitiger, mit der Erregerwicklung verbundener Teil als Steckzunge ausgebildet. ist.

7. Kombination nach Anspruch 1, **dadurch gekennzeichnet, dass** der eingangsseitige Teil der Steckverbindung, vorzugsweise als Steckhülse, an einer Stromschiene (20) ausgebildet ist und dass die fahrzeugspezifische der ausgangsseitigen Anschlussklemme (50) des Adapters (17) als Steck-, Schraub- oder Klemmverbindung ausgebildet ist.

8. Kombination nach Anspruch 7, **dadurch gekennzeichnet, dass** die ausgangsseitige Anschlussklemme (50) eine Gewindeschraube (21) ist, die mitsamt der den zweiten Teil der Steckverbindung zur Erregerwicklung bildenden Stromschiene (20) am Isolierkörper (19) des Adapters (17) festgeschraubt ist.

9. Kombination nach Anspruch 7, **dadurch gekennzeichnet, dass** die ausgangsseitige Anschlussklemme (50) eine Steckzunge (34) ist, die mit dem eingangsseitigen Teil (18) der Steckverbindung zur Erregerwicklung einstückig als Stromschiene (20a) ausgebildet ist und in einem am Isolierkörper (19a) des Adapters (17a) angeformten, vorzugsweise axial ausgerichteten Anschlussdom (36) fixiert ist.

## Claims

1. Combination comprising an electromagnetic relay, in particular a starter relay (10) for internal combustion engines, having an adapter, with the relay having at least a field winding and a switching contact, the connections (12, 13) of the said switching contact being intended to be connected firstly to a power source, in particular a vehicle battery, and secondly to a load, in particular a starter motor, with one end of the field winding being connected to the load-end connection of the switching contact and the other end being connected to a plug connection (15) for connection to a switch, in particular a starter switch, which together with the two connections of the switching contact is mounted in a switch cover (11) of the relay, **characterized in that** the plug connection (15) of the field winding is in the form of a first part of a plug connection arrangement, the second part (18) of the said plug connection arrangement, which second part interacts with the said first part, being the input of the adapter (17), the output of the said adapter being in the form of a connection terminal (50) with a vehicle-specific connection geometry, and the adapter (17) is detachably mounted on the switch cover (11) by latching connections (26).

2. Combination according to Claim 1, **characterized in that** the adapter (17) is removably mounted on the upper face of the switch cover (11) next to the two connections (12, 13) of the switching contact.

3. Combination according to Claim 1, **characterized in that** the adapter (17) has, on its free outer face, clips (24) which extend axially over the edge (11a) of the switch cover (11) and which interact with latching lugs (25), which are arranged there, of the switch cover (11) so as to form a latching connection (26).

4. Combination according to either of Claims 2 and 3, **characterized in that** the adapter (17) is positioned in corresponding undercuts (28) on the switch cover (11) in the region of the two connections (12, 13) of the switching contact by two blocks (27) which are spaced apart from one another, are axially oriented and are in the form of dovetails.

5. Combination according to one of Claims 2 to 4, **characterized in that** the adapter (17) has a radially encircling sealing edge (29) on its inner face, the said sealing edge interacting with a flat abutment face (30) of the switch cover (11) as a joint.

6. Combination according to one of the preceding claims, **characterized in that** the plug connection (15) of the field winding is a plug connector which is standard in motor vehicle construction, the adapter-end part of the said plug connector being in the form of a plug sleeve (18) and the relay-end part of the said plug connector, which part is connected to the field winding, being in the form of a plug tongue.

7. Combination according to Claim 1, **characterized in that** the input-end part of the plug connection arrangement, preferably in the form of a plug sleeve, is formed on a busbar (20), and **in that** the vehicle-specific connection geometry of the output-end connection terminal (50) of the adapter (17) is in the form of a plug, screw or clamping connection arrangement.

8. Combination according to Claim 7, **characterized in that** the output-end connection terminal (50) is a threaded screw (21) which, together with the busbar (20) which forms the second part of the plug connection arrangement to the field winding, is firmly screwed onto the insulating body (19) of the adapter (17).

9. Combination according to Claim 7, **characterized in that** the output-end connection terminal (50) is a plug tongue (34) which is integrally formed with the input-end part (18) of the plug connection arrangement to the field winding as a busbar (20a), and is fixed in a preferably axially oriented connection dome (36) which is integrally formed on the insulating body (19a) of the adapter (17a).

## Revendications

1. Combinaison d'un relais électromagnétique, notamment d'un relais de démarrage (10) pour moteurs à combustion interne, avec un adaptateur, le relais comportant au moins une bobine d'excitation et un contact de commutation dont les raccords (12, 13) doivent être reliés d'une part à une source de courant, notamment une batterie de véhicule, et d'autre part à un récepteur, notamment un moteur de démarreur, la première extrémité de la bobine d'excitation étant reliée au raccord positionné du côté du récepteur du contact de commutation et l'autre extrémité étant reliée à un raccord enfichable (15) pour permettre la jonction avec le contacteur, notamment le contacteur de démarrage, fixé conjointement avec les deux raccords du contact de commutation dans un cache de contacteur (11) du relais, **caractérisée en ce que** le raccord enfichable (15) de la bobine d'excitation prend la forme d'une première partie d'une liaison enfichable dont la deuxième partie (18) interagissant avec elle constitue l'entrée de l'adaptateur (17) dont la sortie prend la forme d'une borne de raccordement (50) prenant une forme de raccord spécifique au véhicule et l'adaptateur (17) étant fixé de façon amovible aux liaisons encliquetées (26) au niveau du cache de contacteur (11).

2. Combinaison selon la revendication 1, **caractérisée en ce que** l'adaptateur (17) est fixé de façon amovible sur le côté supérieur du cache de contacteur (11) à côté des deux raccords (12, 13) du contact de commutation.

3. Combinaison selon la revendication 1, **caractérisée en ce que** l'adaptateur (17) comporte au niveau de son côté extérieur libre des clips (24) agrippant dans le plan axial le bord (11a) du cache de contacteur (11) interagissant avec les griffes d'encliquetage (25) du cache de contacteur (11) s'y trouvant pour former une liaison encliquetée (26).

4. Combinaison selon l'une quelconque des revendications 2 et 3, **caractérisée en ce que** l'adaptateur (17) est positionné dans des détourés arrière (28) correspondants au niveau du cache de contacteur (11) dans la zone des deux raccords (12, 13) du contact de commutation par le biais de deux baguettes (27) en queue d'aronde espacées l'une par rapport à l'autre et orientées dans le plan axial.

5. Combinaison selon l'une quelconque des revendications 2 à 4, **caractérisée en ce que** l'adaptateur (17) comporte sur son côté intérieur une arête d'étanchéité (29) périphérique dans le plan radial servant de joint avec une surface d'appui (30) plane du cache de contacteur (11).

6. Combinaison selon l'une quelconque des revendications précédentes, **caractérisée en ce que** le raccord enfichable (15) de la bobine d'excitation est un connecteur enfichable standard en construction automobile dont la partie située du côté de l'adaptateur prend la forme d'une douille enfichable (18) et dont la partie située du côté du relais reliée à la bobine d'excitation prend la forme d'une languette d'enfichage.

7. Combinaison selon la revendication 1, **caractérisée en ce que** la partie située du côté d'entrée de la liaison enfichable prend de préférence la forme d'une douille enfichable positionnée au niveau d'une barre conductrice (20) et que la forme du raccord spécifique au véhicule de la borne de raccordement (50) située du côté de sortie de l'adaptateur (17) prend la forme d'une liaison par enfichage, vissage ou serrage.

8. Combinaison selon la revendication 7, **caractérisée en ce que** la borne de raccordement (50) située du côté de sortie est une vis filetée (21) vissée fixement, conjointement avec la barre conductrice (20) formant la deuxième partie de la liaison enfichable avec la bobine d'excitation, au corps isolant (19) de l'adaptateur (17).

9. Combinaison selon la revendication 7, **caractérisée en ce que** la borne de raccordement (50) placée du côté de sortie est une languette d'enfichage (34) réalisée d'un seul tenant pour former une barre conductrice (20a) avec la partie (18) située du côté d'entrée de la liaison enfichable avec la bobine d'excitation et est fixée dans un raccord bombé (36) formé au niveau du corps isolant (19a) de l'adaptateur (17a) et de préférence orienté dans le plan axial.
